# EUROPÄISCHE PATENTANMELDUNG

(11) **EP 4 620 368 A1**
(43) Veröffentlichungstag der Anmeldung: **24.09.2025**
(21) Anmeldenummer: 25158853.9
(22) Anmeldetag: 19.02.2025
(51) Int. Cl.: A47L 11/24, A47L 11/30, A47L 11/34, A47L 11/40

(54) **VERFAHREN ZUM DURCHFÜHREN EINER SERVICEFUNKTION**

(30) Priorität: 22.03.2024 DE 102024202750
(71) Anmelder: BSH Hausgeräte GmbH, 81739 München (DE)
(72) Erfinder: Geis, Julius, 97705 Burkardroth (DE); Schnitzer, Frank, 97616 Bad Neustadt (DE); Schreiner, Dominik, 36148 Kalbach (DE); Wald, Andreas, 36037 Fulda (DE)

(57) **Zusammenfassung**

Es wird ein Verfahren zum Durchführen einer Servicefunktion an einem Servicesystem (100), das ein Hausgerät (12) und eine in oder an dem Hausgerät (12) integrierte Servicestation (11) umfasst, angegeben, wobei die Servicestation (11) dafür vorgesehen ist, für eine Reinigungsaufgabe eines mobilen, selbstfahrenden Gerätes die Servicefunktion zur Verfügung zu stellen, und wobei die Reinigungsaufgabe oder die Servicefunktion und eine Programmaufgabe des Hausgerätes (11) aufeinander abgestimmt werden, folgende Verfahrensschritte umfassend: Erhalten eines Startbefehls zum Durchführen der Reinigungsaufgabe, zum Durchführen der Servicefunktion oder zum Durchführen der Programmaufgabe; Kommunizieren des Gerätes oder der Servicestation (11) und des Hausgerätes (12) miteinander, um zumindest eine erzeugte Ressource des Hausgerätes (12) bei der Durchführung der Reinigungsaufgabe oder der Servicefunktion zu nutzen; wobei zum gemeinsamen Nutzen der erzeugten Ressource bei Bedarf das Durchführen der Reinigungsaufgabe, das Durchführen der Servicefunktion und/oder das Durchführen der Programmaufgabe zeitlich verzögert werden, bis ein jeweiliges anderes durchgeführt wird.

## Beschreibung

Die Erfindung betrifft ein Verfahren zum Durchführen einer Servicefunktion an einem Servicesystem für ein mobiles, selbstfahrendes Gerät, das ein Hausgerät und eine in oder an dem Hausgerät integrierte Servicestation umfasst, ein Servicesystem, ein Computerprogrammprodukt und einen computerlesbaren Datenträger.

Reinigungsroboter haben die Aufgabe, möglichst autonom die Reinigung von Böden durchzuführen. Dabei soll einem Nutzer nicht nur die Aufgabe der eigentlichen Reinigung abgenommen werden, sondern auch der "Betreuungsaufwand" für den Reinigungsroboter durch den Nutzer soll so gering wie möglich gehalten werden. Das Wiederaufladen des Akkus des Reinigungsroboters, das Entleeren seiner gefüllten Staubbox, das Befüllen seines Wassertanks und das Reinigen und Trocknen seiner Wischpads können inzwischen automatisch an entsprechenden Servicestationen durchgeführt werden. Der Nutzer muss sich nicht mehr um den Reinigungsroboter selbst, sondern nur noch um die Servicestation kümmern, und deren Staubbeutel auswechseln sowie Frischwassertanks befüllen und Abwassertanks entleeren. Um den Aufwand für Nutzer noch weiter zu senken, können die Servicestationen teilweise mit Festwasseranschlüssen verbunden werden, so dass sich die Servicestationen das für die Befüllung des Wassertanks des Reinigungsroboters benötigte Frischwasser selbst beziehen und das anfallende Schmutzwasser selbst über den Abwasseranschluss entsorgen können.

Um einerseits die aufgrund des gestiegenen Funktionsumfangs immer größer werdenden Servicestationen von Reinigungsroboter unauffälliger gestalten zu können und andererseits bereits vorhandene Festwasseranschlüsse zu nutzen, ist es bekannt, die Servicestationen mit anderen Hausgeräten zu kombinieren. Beispielsweise ist die Servicestation eines Saug-Wisch-Roboters in einem Waschtrockner integriert, so dass ein gemeinsamer Frisch- und Abwasseranschluss genutzt werden kann.

Bisher unbeachtet ist, dass in einigen Hausgeräten Ressourcen aufbereitet werden, die in gleicher Form auch vom Reinigungsroboter genutzt werden könnten. Beispielsweise wird in Waschmaschinen und Spülmaschinen Wasser für den Waschgang erhitzt. Dieses Wasser könnte bei einem Wischroboter genutzt werden, um eine Reinigung mit warmem Wasser durchzuführen, was effektiver gegen Schmutz wäre, als nur kaltes Wasser zu verwenden. Bekannte Ansätze zeigen zwar die räumliche Integration bzw. Kombination der Geräte, jedoch arbeiten diese weiterhin separat und zeitlich unabhängig voneinander ihre jeweiligen Aufgaben ab. Um Ressourcen in beiden Geräten zu nutzen, ist ein Verfahren nötig und sinnvoll, um die beiden Geräte (z. B. zeitlich) aufeinander abzustimmen.

Aufgabe der Erfindung ist es, ein verbessertes Verfahren zum Durchführen einer Servicefunktion an einem Servicesystem bereitzustellen, bei dem die Aufgaben eines Hausgerätes, einer Servicestation für einen Reinigungsroboter und/oder eines Reinigungsroboters aufeinander abgestimmt werden, um eine gemeinsame, und dadurch energiesparende Nutzung von Ressourcen zu ermöglichen.

Diese Aufgabe wird durch ein Verfahren zum Durchführen einer Servicefunktion an einem Servicesystem mit den Merkmalen des Anspruchs 1 gelöst. Vorteilhafte Ausgestaltungen und Weiterbildungen sind Gegenstand der Unteransprüche.

Erfindungsgemäß weist ein Verfahren zum Durchführen einer Servicefunktion an einem Servicesystem, das ein Hausgerät und eine in oder an dem Hausgerät integrierte Servicestation umfasst, wobei die Servicestation dafür vorgesehen ist, für eine Reinigungsaufgabe eines mobilen, selbstfahrenden Gerätes die Servicefunktion zur Verfügung zu stellen, und wobei die Reinigungsaufgabe oder die Servicefunktion und eine Programmaufgabe des Hausgerätes aufeinander abgestimmt werden, folgende Verfahrensschritte auf: Erhalten eines Startbefehls zum Durchführen der Reinigungsaufgabe, zum Durchführen der Servicefunktion oder zum Durchführen der Programmaufgabe; Kommunizieren des Gerätes oder der Servicestation und des Hausgerätes miteinander, um zumindest eine erzeugte Ressource des Hausgeräts bei der Durchführung der Servicefunktion oder des Reinigungsauftrags zu nutzen; wobei zum gemeinsamen Nutzen der erzeugten Ressource bei Bedarf das Durchführen der Reinigungsaufgabe, das Durchführen der Servicefunktion und/oder das Durchführen der Programmaufgabe zeitlich verzögert werden, bis ein jeweiliges anderes durchgeführt wird.

Es wird also ein computer-implementierbares Verfahren vorgestellt, bei dem die Programmaufgaben eines Hausgerätes und die Reinigungsaufgaben eines Reinigungsroboters, dessen Servicestation in das Hausgerät integriert wurde, aufeinander abgestimmt werden, um erzeugte Ressourcen des Hausgerätes auch im Reinigungsroboter bzw. in seiner Servicestation nutzen zu können.

Folgende Vorteile können hierdurch erzielt werden:
- Hausgerät und Reinigungsroboter können energieeffizienter betrieben werden, da erzeugte Ressourcen von beiden Geräten genutzt werden;
- die Größe der Servicestation des Reinigungsroboters kann reduziert werden, da Elemente (z. B. eine Heizung) des Hausgerätes mitgenutzt werden können;
- durch die Nutzung einzelner Komponenten des Hausgerätes (z. B. Heizung) sinkt auch die Anzahl der benötigten Komponenten für die Servicestation gegenüber einer separat aufgestellten Servicestation. Dadurch können Kosten reduziert werden;
- die Wartung der jeweilig vernetzten Geräte sinkt zum Vorteil des Kunden, da diese sich gegenseitig mit Ressourcen versorgen oder deren Nebenprodukte verwenden.

Unter einem mobilen, selbstfahrenden Gerät ist insbesondere ein Bodenreinigungsgerät zu verstehen, welches beispielsweise im Haushaltsbereich Bodenflächen autonom bearbeiten kann. Hierunter zählen unter anderem Saug- und/oder Kehr- und/oder Wischroboter. Die Geräte arbeiten im Betrieb (Reinigungsbetrieb) bevorzugt ohne oder mit möglichst wenig Nutzereingriff. Beispielsweise fährt das Gerät selbsttätig in einen vorgegebenen Raum, um entsprechend einer vorgegebenen und einprogrammierten Verfahrensstrategie den Boden zu reinigen. Das Gerät ist ein Reinigungsroboter, der über eine Trockenreinigungseinheit (Saugmund, ggf. eine Bürstenwalze, ein Sauggebläse, eine Staubbox ggf. eine Seitenbürste) und/oder ein Nassreinigungsmodul (Frischwassertank, Pumpe, Wischpad, ggf. Aktorik für Wischpadbewegung, ggf. Schmutzwassertank) verfügt. Das Gerät führt autonom Reinigungsaufträge aus und kehrt nach Abschluss seines Auftrages beziehungsweise zum Entleeren seiner Staubbox, zum Befüllen seines Frischwassertanks oder zum Entleeren seines Schmutzwassertanks an die Servicestation zurück.

Im Gerät ist eine Steuerung für die Auswertung seiner Sensoren, die Planung einer Reinigungsmission (Reinigungsaufgabe) sowie die Planung der zu befahrenden Strecken und die Ansteuerung der Aktorik zuständig. Ein Antrieb ermöglicht dem Roboter, sich gezielt fortzubewegen. Ein Kommunikationsmodul erlaubt es dem Roboter, Daten mit einer App auf einem Mobilgerät des Nutzers oder mit anderen Hausgeräten auszutauschen.

Das Gerät besitzt eine Servicestation mit Servicefunktionen (z. B. Entleerung der Roboterstaubbox durch Absaugen, Befüllen des Roboterwassertanks mit Wasser, Reinigen der Roboterwischpads durch Umspülen), die in dem Hausgerät integriert ist bzw. damit kombiniert werden kann.

Das Gerät, die Servicestation und/oder das Hausgerät verfügen jeweils über eine Kommunikationsschnittstelle, mit der sie sowohl untereinander als auch mit der Steuerungs-App auf einem Mobilgerät des Nutzers Daten und Informationen, zum Beispiel über erzeugte Ressourcen oder die Ausführung von Aufgaben, austauschen können. Unter einer Kommunikationsschnittstelle ist insbesondere jegliche Schnittstelle zu verstehen, die eine Kommunikation zwischen den einzelnen Geräten ermöglicht. Die Kommunikationsschnittstelle ist vorzugweise eine drahtlose beziehungsweise kontaktlose Schnittstelle. Die Kommunikationsschnittstelle des Gerätes ist beispielsweise geeignet, Anfragen der Servicestation und/oder des Hausgerätes zu empfangen und entsprechend eine Antwort zu senden, und umgekehrt.

Bei einer vorteilhaften Ausführungsform kommunizieren das Gerät und/oder die Servicestation und das Hausgerät direkt oder über eine Smart-Home-Umgebung miteinander.

Bei einer weiteren vorteilhaften Ausführungsform teilen sich die Servicestation und das Hausgerät gemeinsame Hauswasser- und Stromanschlüsse.

Bei einer weiteren vorteilhaften Ausführungsform wird die erzeugte Ressource von der Servicestation dem Gerät zur Durchführung der Reinigungsaufgabe zur Verfügung gestellt.

Bei einer weiteren vorteilhaften Ausführungsform ist die erzeugte Ressource erhitztes Frischwasser des Hausgerätes, das über die Servicestation an das Gerät zum Nassreinigen eines Bodens oder zum Reinigen von Komponenten des Gerätes weitergegeben wird.

In diesem Fall ist die gemeinsam genutzte Ressource das in dem Hausgerät erhitzte/erwärmte Frischwasser. Dieses Wasser kann bei zeitlich passender Abstimmung an die Servicestation des Gerätes und/oder das Gerät selbst weitergegeben werden. Erhält das Gerät das erwärmte Wasser kurz vor dem Beginn einer Reinigungsfahrt, kann es dieses bei seinem Nassreinigungsauftrag nutzen, um Schmutz effektiver zu lösen. Erhält die Servicestation das erwärmte Wasser kurz vor oder nach dem Ende einer Reinigungsfahrt des Gerätes, kann sie dieses bei der Reinigung der Wischpads des Geräts einsetzen, um beispielsweise Keime hygienischer zu entfernen.

Bei einer weiteren vorteilhaften Ausführungsform wird das Durchführen der Servicefunktion und/oder der durch das Gerät auszuführenden Reinigungsaufgabe verzögert, wenn die durchzuführende Programmaufgabe in einer vorbestimmten Zeitspanne vorgesehen ist. Ebenso kann das Durchführen der Programmaufgabe verzögert werden, wenn die durchzuführende Servicefunktion und/oder die durch das Gerät auszuführende Reinigungsaufgabe in einer vorbestimmten Zeitspanne vorgesehen ist. Bei einer weiteren vorteilhaften Ausführungsform erfolgt das Verzögern derart, dass die Programmaufgabe, die Servicefunktion und/oder die Reinigungsaufgabe im Wesentlichen zeitgleich starten.

Um Aufgaben der Geräte aufeinander abzustimmen, wird also der Start einer Aufgabe eines Gerätes verzögert werden, bis auch das andere läuft. Beispielsweise startet das Gerät erst dann zu einer Nassreinigung, wenn auch das Hausgerät (Waschmaschine oder Geschirrspüler) gestartet wird - falls ein durchzuführender Auftrag bei diesem absehbar ist. Bei der Rückkehr des Gerätes zu seiner Servicestation kann das noch immer warme Wasser im Hausgerät auch für die Reinigung der Wischpads des Geräts genutzt werden. Andererseits kann auch der Start des Hausgerätes (Waschmaschine/Geschirrspüler) verzögert werden, wenn absehbar ist, dass ein Reinigungsauftrag des Geräts absehbar ist (bspw. in Form eines geplanten Schedule-Tasks).

Bei einer weiteren vorteilhaften Ausführungsform erfolgt keine zeitliche Verzögerung, wenn die durchzuführende Programmaufgabe, die durchzuführende Servicefunktion oder die auszuführende Reinigungsaufgabe außerhalb der vorbestimmten Zeitspanne liegen. Das Verfahren kann mit einer Prüfung erweitert werden, ob die Wartephase des einen Gerätes innerhalb der vorbestimmten Zeitspanne liegt. Muss das Gerät zu lange auf einen Start des weiteren Gerätes warten, wird die Verzögerung umgangen und ein sofortiger Start angeordnet.

Für die Synchronisierung ergeben sich verschiedene Szenarien, bei denen nur eines der Geräte oder beide Geräte eigene Schedule-Tasks haben. Sind für beide Geräte geplante Aufgaben vorgesehen, können sich die Geräte austauschen und sofort bestimmen, ob ein verzögerter Start des einen Gerätes sinnvoll ist. Weiterhin können einem Nutzer Hinweise gegeben werden, ob Anpassungen in den Startzeiten zu einem verbesserten Zusammenspiel der beiden Geräte führen. Sind nur für eines der Geräte geplante Aufgaben vorgesehen, so kann beim manuellen Start des anderen Gerätes eine Prüfung durchgeführt werden, ob ein verzögerter Start sinnvoll ist. Wird beispielsweise eine Waschmaschine manuell gestartet, können Waschmaschine (Hausgerät) und Reinigungsroboter (Gerät) abgleichen, ob für den Reinigungsroboter eine in Kürze startende geplante Reinigungsaufgabe besteht. Liegt diese z. B. innerhalb der folgenden 90 min, so wird der Start der Waschmaschine zurückgehalten. Erst rechtzeitig vor dem Beginn der Reinigungsaufgabe des Reinigungsroboters beginnt die Waschmaschine mit dem Erwärmen des Wassers, dass dem Reinigungsroboter zugeführt werden kann.

Bei einer weiteren vorteilhaften Ausführungsform werden ressourcenunabhängige Servicefunktionen, Programmaufgaben oder Reinigungsaufgaben ohne zeitliche Verzögerung gestartet. Hierbei wird beachtet, dass das Gerät auch Reinigungsaufgaben durchführen kann, die nicht vom Hausgerät abhängig sind. So kann das ein Reinigungsroboter (Gerät) auch ohne Synchronisierung mit einer Waschmaschine (Hausgerät) zu einem reinen Saugauftrag losfahren, bei dem keine gemeinsamen Ressourcen austauschbar sind.

Weiter betrifft die Erfindung ein Servicesystem zum Durchführen eines wie beschriebenen Verfahrens. Es versteht sich, dass neben dem Verfahren, und dem Servicesystem auch ein Computerprogramm, das Befehle umfasst, die bei der Ausführung des Programms ein Servicesystem veranlassen, das erfindungsgemäße Verfahren auszuführen, zum Umfang dieser Erfindung gehört. Ebenso gehört ein computerlesbares Medium, auf dem ein solches Computerprogramm gespeichert ist, zum Umfang dieser Erfindung.

Jegliche Merkmale, Ausgestaltungen, Ausführungsformen und Vorteile das Verfahren betreffend finden auch in Zusammenhang mit dem erfindungsgemäßen Servicesystem, Computerprogramm und computerlesbares Medium Anwendung, und umgekehrt.

Die Erfindung wird anhand der nachfolgenden, lediglich Beispiele darstellenden Ausführungen der Erfindung näher erläutert. Es zeigen:
- Figuren 1A, 1B:: jeweils eine schematische Ansicht eines Ausführungsbeispiels eines mobilen, selbstfahrenden Gerätes, das zum erfindungsgemäßen Verfahren an einer Servicestation vorgesehen ist,
- Figur 2:: eine schematische Ansicht eines Ausführungsbeispiels eines mobilen, selbstfahrenden Gerätes, das zum erfindungsgemäßen Verfahren an einer Servicestation vorgesehen ist,
- Figur 3:: eine schematische Ansicht eines Ausführungsbeispiels eines Servicesystems, das zum erfindungsgemäßen Verfahren vorgesehen ist, und
- Figur 4:: ein Flussdiagramm eines Ausführungsbeispiels eines erfindungsgemäßen Verfahrens.

In Figur 1A ist ein mobiles, selbstfahrendes Gerät, insbesondere ein Reinigungsroboter 10 in Aufsicht gezeigt. Figur 1B zeigt den Reinigungsroboter 10 der Figur 1A in einer Unteransicht. Der Reinigungsroboter 10 umfasst einen Saugmund 1, in dem eine Bürstenwalze 2 integriert ist. Zudem weist der Reinigungsroboter 10 eine Seitenbürste 3 mit Seitenbürstenärmchen an einer vorderen seitlichen Position seines Gehäuses auf. Die Seitenbürste 3 ist dafür vorgesehen, Staub und Schmutz, insbesondere an Wänden und Ecken, zum Saugmund 1 des Reinigungsroboters zu transportieren.

Der Reinigungsroboter 10 verfügt darüber hinaus über eine Navigationssensorik, die die Umgebung des Reinigungsroboters 10 erfassen kann. Beispielsweise weist der Reinigungsroboter einen LIDAR-Sensor 4 auf dem Gehäuse des Reinigungsroboters 10 auf. Eine Steuerung des Reinigungsroboter 10 kann unter anderem aus den Sensordaten des LIDAR-Sensors 4 interpretieren, in welchem Raum beziehungsweise in welcher Art von Raum sich der Reinigungsroboter 10 gerade befindet. Auf die Art von Raum kann der Reinigungsroboter 10 aus der Einrichtung und den Möbeln rückschließen.

Neben seiner Trockenreinigungseinheit (Bürstenwalze, Sauggebläse, Staubbox, Seitenbürste) verfügt der Reinigungsroboter 10 über ein Nassreinigungsmodul 5 (Frischwassertank, Pumpe, Wischpad, ggf. Aktorik für Wischpadbewegung).

In Figur 2 ist der Reinigungsroboter 10 der Figur 1A in vereinfachter Darstellung gezeigt. Im Reinigungsroboter ist eine Steuerung 6 für die Auswertung der Sensoren, die Planung einer Reinigungsmission sowie die Planung der zu befahrenden Strecken und die Ansteuerung der Aktorik zuständig. Ein Antrieb 7 ermöglicht dem Roboter, sich gezielt fortzubewegen. Eine Kommunikationsschnittstelle 8 erlaubt es dem Roboter, Daten mit einer App auf einem Mobilgerät des Nutzers, mit seiner Servicestation oder mit anderen Hausgeräten auszutauschen.

Wie in Figur 3 dargestellt besitzt der Reinigungsroboter 10 eine Servicestation 11 mit Servicefunktionen (z. B. Entleerung der Roboterstaubbox durch Absaugen, Befüllen des Roboterwassertanks mit Wasser, Reinigen der Roboterfrischwischpads durch Umspülen), die in einem Hausgerät 12 integriert ist bzw. damit kombiniert ist, und mit diesem ein Servicesystem 100 bildet. Servicestation 11 und Hausgerät 12 teilen sich gemeinsame Hauswasser- und Stromanschlüsse und können direkt oder bspw. über eine Smart-Home-Umgebung miteinander kommunizieren.

Vorliegend werden Programmaufgaben des Hausgerätes 12 und Reinigungsaufgaben eines Reinigungsroboters 10 (Gerät), dessen Servicestation 11 in das Hausgerät 12 integriert ist, aufeinander abgestimmt, um erzeugte Ressourcen des Hausgerätes 12 auch im Reinigungsroboter 10 bzw. in seiner Servicestation 11 nutzen zu können, um dadurch eine energiesparende Nutzung dieser Ressourcen zu ermöglichen. Die Servicestation 11 des Reinigungsroboters 10 und das Hausgerät 12 teilen sich also Ressourcen.

Ein Beispiel für eine gemeinsam genutzte Ressource kann das in dem Hausgerät 12 erhitzte/erwärmte Frischwasser sein. Dieses Wasser kann bei zeitlich passender Abstimmung an die Servicestation 11 des Reinigungsroboters 10 und/oder den Reinigungsroboter 10 selbst weitergegeben werden. Erhält der Reinigungsroboter 10 das erwärmte Wasser kurz vor dem Beginn einer Reinigungsfahrt, kann er dieses bei seinem Nassreinigungsauftrag nutzen, um Schmutz effektiver zu lösen. Erhält die Servicestation 11 das erwärmte Wasser kurz vor oder nach dem Ende einer Reinigungsfahrt des Reinigungsroboters 10, kann sie dieses bei der Reinigung der Wischpads des Reinigungsroboters 10 einsetzen, um beispielsweise Keime hygienischer zu entfernen.

Dieses Verfahren ermöglicht, dass die Aufgaben der Geräte 10, 11, 12 aufeinander abgestimmt werden. Dazu kann der Start des Programmes eines Gerätes verzögert werden, bis auch das andere läuft. Beispielsweise startet der Reinigungsroboter 10 erst dann zu einer Nassreinigung, wenn auch das Hausgerät 12 (Waschmaschine oder Geschirrspüler) gestartet wurde - falls ein durchzuführender Auftrag bei diesem absehbar ist. Bei der Rückkehr des Reinigungsroboters 10 zu seiner Servicestation 11 kann das noch immer warme Wasser im Hausgerät 12 auch für die Reinigung der Wischpads des Reinigungsroboters 10 benutzt werden. Andererseits kann auch der Start eines Hausgerätes 12 (Waschmaschine/Geschirrspüler) verzögert werden, wenn absehbar ist, dass ein Reinigungsauftrag des Reinigungsroboters 10 absehbar ist (bspw. in Form eines geplanten Schedule-Tasks).

Vorzugsweise wird bei dem Verfahren zusätzlich geprüft, ob die Wartephase des einen Gerätes innerhalb einer vorbestimmten Zeitspanne liegt. Muss das eine Gerät zu lange auf einen Start des weiteren Gerätes warten, wird die Verzögerung umgangen und ein sofortiger Start angeordnet.

Für die Synchronisierung ergeben sich verschiedene Szenarien, bei denen nur eines der Geräte 10, 12 oder beide Geräte eigene Schedule-Tasks haben. Sind für beide Geräte 10, 12 geplante Aufgaben vorgesehen, tauschen sich die Geräte 10, 12 aus und bestimmen sofort, ob ein verzögerter Start des einen Gerätes sinnvoll ist. Weiterhin werden einem Nutzer bevorzugt Hinweise gegeben, ob Anpassungen in den Startzeiten für ein verbessertes Zusammenspiel der beiden Geräte 10, 12 führen würden.

Sind nur für eines der Geräte geplante Aufgaben vorgesehen, so wird beim manuellen Start des anderen Gerätes eine Prüfung durchgeführt, ob eine verzögerter Start sinnvoll ist. Wird beispielsweise eine Waschmaschine (Hausgerät 12) manuell gestartet, gleichen Waschmaschine und Reinigungsroboter 10 ab, ob für den Reinigungsroboter 10 eine in Kürze startende geplante Aufgabe besteht. Liegt diese innerhalb der vorbestimmten Zeitspanne z. B. innerhalb der folgenden 90 min, so wird der Start der Waschmaschine zurückgehalten. Erst rechtzeitig vor dem Beginn der Reinigungsaufgabe des Reinigungsroboters 10 beginnt die Waschmaschine mit dem Erwärmen des Wassers, dass dem Reinigungsroboter 10 zugeführt wird.

Führt der Reinigungsroboter 10 Reinigungsaufgaben durch, die nicht vom Hausgerät 12 abhängig sind, so fährt der Reinigungsroboter 10 ohne Synchronisierung mit dem Hausgerät 12 los, zum Beispiel zu einem reinen Saugauftrag, bei dem keine gemeinsamen Ressourcen ausgetauscht werden.

In Figur 4 ist ein Flussdiagram zum erfindungsgemäßen Verfahren gezeigt. In Schritt 101 erhält eines der Geräte 10, 12 (fragendes Gerät) den Befehl (manuell oder geplanter Task) für einen Programmstart. Dieses (fragende) Gerät 10, 12 fragt anschließend bei dem anderen Gerät 10, 12 (angefragtes Gerät) nach, ob dieses ebenfalls einen geplanten Programmstart hat (Schritt 102). Das angefragte Gerät 10, 12 antwortet, ob und gegebenenfalls wann ein geplanter Programmstart ansteht (Schritt 103). Das fragende Gerät 10, 12 prüft, ob der geplante Programmstart innerhalb einer vorbestimmten Zeitspanne liegt (Schritt 104). Falls das bejaht wird, verzögert das fragende Gerät 10, 12 seinen Programmstart, um passend zum geplanten Programmstart des angefragten Gerätes zu beginnen.

## Patentansprüche

1. Verfahren zum Durchführen einer Servicefunktion an einem Servicesystem (100), das ein Hausgerät (12) und eine in oder an dem Hausgerät (12) integrierte Servicestation (11) umfasst, wobei die Servicestation (11) dafür vorgesehen ist, für eine Reinigungsaufgabe eines mobilen, selbstfahrenden Gerätes die Servicefunktion zur Verfügung zu stellen, und wobei die Reinigungsaufgabe oder die Servicefunktion und eine Programmaufgabe des Hausgerätes (11) aufeinander abgestimmt werden, folgende Verfahrensschritte umfassend:
- Erhalten eines Startbefehls zum Durchführen der Reinigungsaufgabe, zum Durchführen der Servicefunktion oder zum Durchführen der Programmaufgabe;
- Kommunizieren des Gerätes oder der Servicestation (11) und des Hausgerätes (12) miteinander, um zumindest eine erzeugte Ressource des Hausgerätes (12) bei der Durchführung der Reinigungsaufgabe oder der Servicefunktion zu nutzen; wobei
- zum gemeinsamen Nutzen der erzeugten Ressource bei Bedarf das Durchführen der Reinigungsaufgabe, das Durchführen der Servicefunktion und/oder das Durchführen der Programmaufgabe zeitlich verzögert werden, bis ein jeweiliges anderes durchgeführt wird.

2. Verfahren nach Anspruch 1, wobei
das Gerät oder die Servicestation (11) und das Hausgerät (12) direkt oder über eine Smart-Home-Umgebung miteinander kommunizieren.

3. Verfahren nach einem der vorhergehenden Ansprüche, wobei
sich die Servicestation (11) und das Hausgerät (12) gemeinsame Hauswasser- und Stromanschlüsse teilen.

4. Verfahren nach einem der vorhergehenden Ansprüche, wobei
die erzeugte Ressource von der Servicestation (11) dem Gerät zur Durchführung der Reinigungsaufgabe zur Verfügung gestellt wird.

5. Verfahren nach einem der vorhergehenden Ansprüche, wobei
die erzeugte Ressource erhitztes Frischwasser des Hausgeräts (12) ist, das über die Servicestation (11) an das Gerät zum Nassreinigen eines Bodens oder zum Reinigen von Komponenten des Gerätes weitergegeben wird.

6. Verfahren nach einem der vorhergehenden Ansprüche, wobei
das Durchführen der Servicefunktion und/oder der durch das Gerät auszuführenden Reinigungsaufgabe verzögert wird, wenn die durchzuführende Programmaufgabe des Hausgerätes (12) in einer vorbestimmten Zeitspanne vorgesehen ist.

7. Verfahren nach einem der vorhergehenden Ansprüche, wobei
das Durchführen der Programmaufgabe verzögert wird, wenn die durchzuführende Servicefunktion und/oder die durch das Gerät auszuführende Reinigungsaufgabe in einer vorbestimmten Zeitspanne vorgesehen ist.

8. Verfahren nach Anspruch 6 oder 7, wobei
keine zeitliche Verzögerung erfolgt, wenn die durchzuführende Programmaufgabe, die durchzuführende Servicefunktion oder die auszuführende Reinigungsaufgabe außerhalb der vorbestimmten Zeitspanne liegen.

9. Verfahren nach einem der vorhergehenden Ansprüche, wobei
die Programmaufgabe, die Servicefunktion und/oder die Reinigungsaufgabe durch die Verzögerung im Wesentlichen zeitgleich starten.

10. Verfahren nach einem der vorhergehenden Ansprüche, wobei ressourcenunabhängige Servicefunktionen, Programmaufgaben oder Reinigungsaufgaben ohne zeitliche Verzögerung gestartet werden.

11. Servicesystem (100), das zum Durchführen des Verfahrens nach einem der vorhergehenden Ansprüche geeignet ist.

12. Computerprogramm, umfassend Befehle, die bei der Ausführung des Programms ein Servicesystem (100) veranlassen, das Verfahren gemäß einem der vorhergehenden Ansprüche 1 bis 10 auszuführen.

13. Computerlesbarer Datenträger, auf dem das Computerprogramm nach Anspruch 12 gespeichert ist.
